# EUROPÄISCHE PATENTSCHRIFT

(11) **EP 1 039 487 B1**
(45) Veröffentlichungstag und Bekanntmachung des Hinweises auf die Patenterteilung: **09.05.2007**
(21) Anmeldenummer: 00103863.7
(22) Anmeldetag: 24.02.2000
(51) Int. Cl.: H01C 17/242

(54) **Auf einem Substrat aufgebaute Schichtenfolge in Dünnschichttechnologie zum Abgleich einer elektronischen Schaltung**
Thin film layer sequence on a substrate for trimming of an electronic circuit
Succession de couches minces sur un substrat pour ajuster un circuit électrique

(30) Priorität: 25.03.1999 DE 19913466
(43) Veröffentlichungstag der Anmeldung: 27.09.2000
(73) Patentinhaber: Ericsson AB, Stockholm (SE)
(72) Erfinder: Schallner, Martin, 71642 Ludwigsburg (DE); Steinert, Soeren, 71522 Backnang (DE)
(74) Vertreter: Manitz, Finsterwald & Partner GbR

(56) Entgegenhaltungen:
- EP-A- 0 957 529
- US-A- 4 288 530
- US-A- 4 301 439
- US-A- 4 338 506
- US-A- 4 626 822

## Beschreibung

### Stand der Technik

Die Erfindung geht von der Gattung aus, wie im unabhängigen Anspruch 1 angegeben.

Seit vielen Jahren wird im Bereich der Dünn- und Dickschichttechnologie der Laserabgleich von Widerständen standardmäßig zum Ausgleich von Fertigungsschwankungen und zum Funktionsabgleich eingesetzt. Dabei werden die Widerstände auf den Substraten oder Platinen entweder auf ihren Sollwert abgeglichen, bevor die Substrate oder Platinen mit Bauteilen bestückt werden, oder abhängig von den Bauelementwerten (z. B. Kapazität) auf einen berechneten Widerstandswert abgeglichen. Durch die Art der zu bearbeitenden Materialien entstehen beim Abgleich kaum Rückstände. Diese könnten gegebenenfalls durch eine Reinigung nach dem Abgleich entfernt werden.

Seit wenigen Jahren wird außerdem eine metallisch leitfähige Schicht (z.B. Goldschicht) von Kondensatoren abgetragen, um deren Kapazität zu ändern und damit beispielsweise die Resonanzfrequenz eines Schwingkreises einstellen zu können ([1] Lasertrim Capacitors, Johanson Technology, Camarillo, CA). Dieser Abgleich ist also ein Funktionsabgleich. Hierbei entstehen zwar um die Abgleichstelle herum Verschmutzungen, die aber bei Bauteilen in Gehäusen, wie sie in Verbindung mit Abgleichkondensatoren im Frequenzbereich bis zu einigen 100 MHz eingesetzt werden, nur von geringer Bedeutung sind.

Neu ist der Laserabgleich von (metallisch leitfähigen) Dünnschichtstrukturen, beispielsweise von in Goldstruktur ausgeführten Resonatoren auf Keramik (siehe Abstimmung von Ringresonatoren in der noch unveröffentlichten deutschen Patentanmeldung 198 21 382). Auch hier wird ein Funktionsabgleich durchgeführt.
Beim Laserabtrag von 3 - 5 µm dicken Goldschichten, wie sie in der Dünnschichttechnologie oft verwendet werden, entstehen in der Nähe des Abgleichpunktes goldhaltige Ablagerungen mit Partikelgrößen bis zu einigen 10 µm. Diese sind sehr problematisch, da in der Dünnschichttechnologie oftmals mit offenen Halbleitern (z.B. Transistoren mit 0,25 µm Gatestrukturen) gearbeitet wird, die Verschmutzungen gegenüber sehr empfindlich sind. Da es sich meistens um einen Funktionsabgleich mit vollständig bestückten Aufbauten handelt, ist eine Reinigung zur Beseitigung der Abgleichrückstände nur in Sonderfällen möglich. Durch eine Absaugung während des Abgleiches kann nur eine teilweise Reduzierung der abgelagerten Partikel erreicht werden.

US 4 288 530 zeigt eine auf einem Substrat aufgebaute Schichtenfolge zum Abgleich elektronischer Schaltungen mit einer metallischen Widerstandsschicht, die durch ein Fenster gezielt abgetragen werden kann. Dabei befindet sich das Fenster auf derjenigen Seite des Substrats, auf der keine Bauteile angeordnet sind.

### Vorteile der Erfindung

Der Anmeldungsgegenstand mit den Merkmalen des Anspruches 1 hat folgenden Vorteil:
Durch den gewählten Schichtaufbau in Dünnschichttechnologie können Verschmutzungen beim Laserabtrag minimiert werden. Das zeigen folgende Überlegungen:

Bei einer Standardschichtenfolge in Dünnschichttechnologie gemäß Figur 1 befindet sich auf einem Substrat 1 zunächst eine gesputterte Haftschicht 2 mit einer Dicke von einigen 10 nm. Darüber ist oftmals eine gesputterte Widerstandsschicht 3 mit einer Dicke in der gleichen Größenordnung aufgebracht. Darauf befindet sich als Leitschicht eine ebenfalls gesputterte Goldschicht 4 mit einer Dicke im Bereich zwischen etwa 200 nm und 400 nm. Auf dieser ersten Goldschicht liegt als Verstärkungsschicht eine weitere etwa 2 - 10 µm dicke Goldschicht 5, die durch galvanische Abscheidung, chemische Verstärkung oder physikalisch (beispielsweise Aufstäuben, Aufwalzen) erzeugt wurde.

Die oben beschriebene Verunreinigungsproblematik wird dadurch weitgehend beseitigt, dass in Bereichen, in denen ein Laserabgleich erfolgen soll, auf die Verstärkung der gesputterten Leitschicht ganz oder teilweise verzichtet wird. Dadurch läßt sich der Materialabtrag beim Abgleich erheblich reduzieren. So sind beispielsweise statt einer auf 5 µm verstärkten Goldschicht nur noch eine etwa 300 nm dicke Sputterschicht abzutragen, wenn auf die Verstärkung ganz verzichtet wird. Dadurch sinkt die Menge des abgetragenen Materials um 94%. Außerdem ist die aufgesputterte Leitschicht wesentlich feinkörniger als die verstärkte, so dass die beim Laserabgleich entstehenden Partikel entsprechend kleiner ausfallen und verdampfen.

Durch die geringere Schichtdicke steigt jedoch der Flächenwiderstand der verbleibenden Schicht an, und somit nehmen die Stromverluste zu. Bei hohen Frequenzen ist dieser Anstieg jedoch gering, da aufgrund des Skineffektes der Strom kaum in einen Leiter eindringen kann und nur in einer dünnen Schicht in der Leiteroberfläche fließt. Die Stromverluste sind proportional zur herrschenden Stromdichte. Die Zunahme der Verluste durch die dünnere Leitschicht kann dadurch minimiert werden, dass die Abgleichbereiche, wenn schaltungstechnisch möglich, in Bereichen angebracht werden, in denen kein oder nur ein geringer Strom fließt, beispielsweise am Ende einer offenen Leitung. Außerdem sind die Abgleichbereiche im allgemeinen klein gegenüber der gesamten Leiterstruktur. Folglich hat die lokale Erhöhung des Flächenwiderstandes kaum einen Einfluß auf die Verluste der gesamten Leiterstruktur.

Bei Schaltungen, bei denen etwas erhöhte Verluste tolerierbar sind, kann auch die gesamte Platine oder das gesamte Substrat nur mit einer dünnen Leitschicht versehen werden, wodurch ein Arbeitsgang und damit Kosten eingespart werden können. Allerdings ist dann die Bestückung mit Bauteilen oder die Herstellung von Verbindungen mittels Bonddrähten aufwendiger.

Weitere vorteilhafte Ausführungsformen sind in den abhängigen Ansprüchen angegeben, deren Merkmale auch, soweit sinnvoll, miteinander kombiniert werden können.

### Zeichnung

Schichtkörper sind als Ausführungsbeispiele der Erfindung in der Zeichnung dargestellt und im Folgenden näher erläutert.
Schematisch ist gezeigt in
- Figur 1:: eine konventionelle Schichtenfolge,
- Figur 2:: ein Chipkondensator in Aufsicht,
- Figur 3:: der Chipkondensator in Seitenansicht,
- Figur 4:: ein Keramikkondensator in SMD-Technologie,
- Figur 5:: ein Ende einer leer laufenden Streifenleitung,
- Figur 6:: ein Ringresonator,
- Figur 7:: eine Verbindungsleitung.

Im Wesentlichen gleiche Teile in unterschiedlichen Figuren sind mit gleichen Bezugszeichen versehen.

### Beschreibung der Ausführungsbeispiele

Die Figuren zeigen einige typische Beispiele mit der optimierten Schichtenfolge.

Die Figuren 2 und 3 zeigen einen Chipkondensator, der auf seiner Ober- und Unterseite flächig metallisiert ist. Wird nun auf der Oberseite in einem Abgleichbereich 6 ein Teil der Fläche nur dünn metallisch beschichtet, so kann auf dieser abgeglichen werden. Der Teil 7 der Oberseite mit normal aufgebauter Schichtung dient zum Anschluß der oberen Kondensatorseite mittels Bonddraht 8. Mit 9 ist eine Löt- oder Klebeverbindung auf dem Substrat 1 bezeichnet.

Bei Keramikkondensatoren in SMD-Technologie (vergleiche [1]) kann im Gegensatz zum Chipkondensator die gesamte obere Deckmetallisierung 10 dünn ausgeführt werden. Figur 4 zeigt die schematische Darstellung eines keramischen Vielschichtkondensators in SMD-Technologie mit seinen Kontaktflächen 11 und 12 zum Kleben oder Löten.

Zum Abgleich der Leitungslänge einer am Ende leerlaufenden Leitung 13 wird die Metallisierung am offenen Leitungsende 14 dünn ausgeführt, wie in Figur 5 dargestellt.

Durch gezielte Laserschnitte kann die Resonanzfrequenz des in Figur 6 dargestellten Ringresonators 15 verändert werden. Dazu ist die Metallisierung an den Abgleichbereichen 16, 17 dünn ausgeführt (vergleiche deutsche Patentanmeldung 198 21 382).

Sind Abgleiche an einer Leitung 18, die beispielsweise als Verbindungsleitung verschiedener Komponenten verwendet wird, erforderlich, so wird, wie Figur 7 zeigt, der Abgleichbereich 19 nur dünn metallisiert.

## Patentansprüche

1. Auf einem Substrat (1) aufgebaute Schichtenfolge in Dünnschichttechnologie mit einer gesputterten elektrischen Leitschicht (4), die durch eine ebenfalls elektrisch leitende Verstärkungsschicht (5) verstärkt ist, welche mit einem anderen Verfahren auf der Leitschicht (4) aufgebracht ist, wobei die Leitschicht (4) in einem Abgleichbereich (6, 10, 14, 16, 17, 19) weniger bis überhaupt nicht durch die Verstärkungsschicht (5) verstärkt ist, wobei zumindest eine Seite des Substrats (1) mit Bauelementen bestückt ist
und
die mit dem Abgleichbereich versehene, gesputterte, elektrische Leitschicht (4) an der Seite des Substrats (1) vorgesehen ist, die mit den Bauelementen bestückt ist.

2. Schichtenfolge nach Anspruch 1, **dadurch gekennzeichnet, dass** die Leitschicht (4) aus Gold besteht.

3. Schichtenfolge nach Anspruch 1 oder 2, **dadurch gekennzeichnet, dass** die Verstärkungsschicht (5) aus Gold besteht.

4. Schichtenfolge nach einem der vorangehenden Ansprüche, **dadurch gekennzeichnet, dass** sich der Abgleichbereich (14, 16, 17) in einem Bereich der gesputterten, elektrischen Leitschicht (4) befindet, in dem im Betrieb kein oder nur ein geringerer Strom fließt als in den übrigen Bereichen der gesputterten, elektrischen Leitschicht (4).

5. Schichtenfolge nach Anspruch 4, **dadurch gekennzeichnet, dass** sich der Abgleichbereich (14) am Ende einer offenen Leitung (13) befindet.

6. Schichtenfolge nach einem der vorangehenden Ansprüche, **dadurch gekennzeichnet, dass** die Leitschicht an einer Kontaktfläche (11, 12) stärker verstärkt ist als im Abgleichbereich (10).

## Claims

1. A layer sequence built on a substrate (1) in thin film technology having a sputtered electrical conductive layer (4) which is reinforced by a likewise electrically conductive reinforcement layer (5) which is applied to the conductive layer (4) by another method, with the conductive layer (4) being reinforced less or not at all by the reinforcement layer (5) in an adjustment region (6, 10, 14, 16, 17, 19), with at least one side of the substrate (1) being equipped with components, and the sputtered electrical conductive layer (4) provided with the adjustment region being provided at the side of the substrate (1) which is equipped with the components.

2. A layer sequence in accordance with claim 1, **characterised in that** the conductive layer (4) is made of gold.

3. A layer sequence in accordance with claim 1 or claim 2, **characterised in that** the reinforcement layer (5) is made of gold.

4. A layer sequence in accordance with any one of the preceding claims, **characterised in that** the adjustment region (14, 16, 17) is located in a region of the sputtered electrical conductive layer (4) in which, in operation, no current flows or only a current lower than in the other regions of the sputtered electrical conductive layer (4).

5. A layer sequence in accordance with claim 4, **characterised in that** the adjustment region (14) is located at the end of an open line (13).

6. A layer sequence in accordance with any one of the preceding claims, **characterised in that** the conductive layer is reinforced more strongly at a contact surface (13) than in the adjustment region (10).

## Revendications

1. Succession de couches établie sur un substrat (1) en technologie à couches minces, comprenant une couche électriquement conductrice appliquée par projection (4) qui est renforcée par une couche de renforcement (5) également électriquement conductrice et appliquée par un autre procédé sur la couche conductrice (4), ladite couche conductrice (4) étant moins renforcée, voire pas du tout renforcée, par la couche de renforcement (5) dans une zone de compensation (6, 10, 14, 16, 17, 19), au moins un côté du substrat (1) étant équipé de composants, et la couche électriquement conductrice appliquée par projection (4) dotée de la zone de compensation est prévue sur le côté du substrat (1) qui est équipé avec les composants.

2. Succession de couches selon la revendication 1, **caractérisée en ce que** la couche conductrice (4) est en or.

3. Succession de couches selon la revendication 1 ou 2, **caractérisée en ce que** la couche de renforcement (5) est en or.

4. Succession de couches selon l'une des revendications précédentes, **caractérisée en ce que** la zone de compensation (14, 16, 17) se trouve dans une zone de la couche électriquement conductrice (4) appliquée par projection dans laquelle en fonctionnement il ne circule aucun courant ou uniquement un courant plus faible que dans les zones restantes de la couche électriquement conductrice (4) appliquée par projection.

5. Succession de couches selon la revendication 4, **caractérisée en ce que** la zone de compensation (14) se trouve à l'extrémité d'une ligne ouverte (13).

6. Succession de couches selon l'une des revendications précédentes, **caractérisée en ce que** la couche conductrice est plus fortement renforcée au niveau d'une surface de contact (11, 12) que dans la zone de compensation (10).
